# EUROPÄISCHE PATENTSCHRIFT

(11) **EP 3 727 092 B1**
(45) Veröffentlichungstag und Bekanntmachung des Hinweises auf die Patenterteilung: **31.01.2024**
(21) Anmeldenummer: 18826489.9
(22) Anmeldetag: 13.12.2018
(51) Int. Cl.: A47B 88/938, A47B 88/919

(54) **RELINGSTREBE FÜR EINE SCHUBLADE**
RAILING STRUT FOR A DRAWER
LISSE DE RAMBARDE POUR UN TIROIR

(30) Priorität: 21.12.2017 AT 510612017
(43) Veröffentlichungstag der Anmeldung: 28.10.2020
(73) Patentinhaber: Julius Blum GmbH, 6973 Höchst (AT)
(72) Erfinder: KAMPL, Markus, 6850 Dornbirn (AT)
(74) Vertreter: Torggler & Hofmann Patentanwälte - Innsbruck
(86) Internationale Anmeldenummer: PCT/AT2018/060298
(87) Internationale Veröffentlichungsnummer: WO 2019/119002

(56) Entgegenhaltungen:
- EP-A2- 0 723 752
- WO-A1-2017/001610
- CN-Y- 2 627 916
- DE-A1-102009 025 792
- US-A- 5 284 399
- US-A1- 2007 159 039

## Beschreibung

Die vorliegende Erfindung bezieht sich auf eine Relingstrebe für eine Schublade, wobei die Relingstrebe wenigstens einen Endbereich zur Verbindung mit einem Wandelement der Schublade aufweist, wobei die Relingstrebe am wenigstens einen Endbereich eine Verriegelungsvorrichtung mit wenigstens einem Verriegelungselement aufweist, welches zur Verriegelung der Relingstrebe in Eingriff mit dem Wandelement bringbar ist, wobei die Relingstrebe zusätzlich zum wenigstens einen Verriegelungselement wenigstens ein bewegbar gelagertes Betätigungselement aufweist, wobei das wenigstens eine Verriegelungselement durch Kraftausübung auf das Betätigungselement in eine Lösestellung bewegbar ist, in welcher in einem mit dem Wandelement verriegelten Zustand der Relingstrebe die Verriegelung zwischen der Relingstrebe und dem Wandelement lösbar ist.

Im Weiteren betrifft die Erfindung eine Anordnung mit wenigstens einer Relingstrebe der zu beschreibenden Art und mit wenigstens einem Wandelement, insbesondere einer Frontblende oder einer Rückwand, einer Schublade, wobei der Endbereich der Relingstrebe durch die Verriegelungsvorrichtung mit dem Wandelement lösbar verbindbar ist.

Ferner betrifft die Erfindung eine Schublade mit wenigstens einer Relingstrebe der zu beschreibenden Art sowie ein Verfahren zur Montage und Demontage einer Relingstrebe an einer Schublade.

Relingstreben werden zur Vergrößerung des Aufnahmevolumens einer Schublade, zur Versteifung der Schublade und bei einer längenverstellbaren Ausbildung auch zur Neigungsverstellung von Schubladenfrontblenden verwendet. Üblicherweise werden die Relingstreben mit einem vorgegebenen Abstand über den Schubladenseitenwänden positioniert, wobei die Längsrichtung der Relingstrebe im Wesentlichen parallel zur Längsrichtung der Schubladenseitenwand verläuft.

Ein Beispiel einer Relingstrebe ist in der EP 2 323 518 B1 der Anmelderin gezeigt. Der hintere Endbereich der Relingstrebe ist dabei über ein Schnappverbindungselement mit der Rückwand der Schublade verbindbar. Das Schnappverbindungselement kann eine oder mehrere Kunststofflaschen aufweisen, welche in einem verriegelten Zustand der Relingstrebe in korrespondierenden Öffnungen der Rückwand eingreifen. Nachteilig daran ist, dass eine Demontage der Relingstrebe von der Rückwand relativ schwierig und nur mit einem hohen Kraftaufwand durchzuführen ist.

In der US 2007/159039 A1 ist eine Schublade mit einer Relingstrebe gezeigt, welche in einem hinteren Endbereich mit einem Clip zur lösbaren Verbindung mit einer Schubladenrückwand versehen ist. Der Clip weist einen federnd ausgebildeten Steg mit einem daran angeordneten Lappen auf, welcher bei der Montage der Relingstrebe in eine korrespondierende Aufnahmeöffnung der Rückwand eingreift. Zum Lösen der Verriegelung wird ein Schraubendreher in eine Zugangsöffnung der Rückwand eingesteckt, sodass die Verriegelung zwischen dem Lappen und der Aufnahmeöffnung der Schubladenrückwand lösbar ist. Durch Anheben des federnd ausgebildeten Steges mittels des Schraubendrehers kann der Lappen entgegen seiner federnden Wirkung aus der Aufnahmeöffnung der Rückwand herausbewegt werden, wodurch die Relingstrebe von der Schubladenrückwand trennbar ist. Nachteilig daran ist, dass die Sicht auf den Lappen eingeschränkt und die Zugänglichkeit zum Lappen erschwert ist, wobei zum Lösen der Verriegelung auch ein Werkzeug unentbehrlich ist.

Weitere lösbare Befestigungsmöglichkeiten einer Relingstrebe an einer Schublade sind in der CN 2627916 Y, in der WO 2017/001610 A1, in der DE 10 2009 025 792 A1, in der US 5 284 399 A und in der EP 0 723 752 A2 gezeigt.

Aufgabe der vorliegenden Erfindung ist es daher, eine Relingstrebe der eingangs erwähnten Gattung unter Vermeidung der oben diskutierten Nachteile anzugeben.

Dies wird erfindungsgemäß durch die Merkmale des Patentanspruchs 1 gelöst. Weitere vorteilhafte Ausführungen der Erfindung sind in den abhängigen Ansprüchen angegeben.

Gemäß der Erfindung ist vorgesehen, dass das wenigstens eine Betätigungselement in einem mit dem Wandelement verriegelten Zustand der Relingstrebe für einen Benutzer zur Handbetätigung zugänglich und unmittelbar betätigbar ist, sodass die Verriegelung zwischen der Relingstrebe und dem Wandelement durch die Handbetätigung des Betätigungselementes lösbar ist.

Mit anderen Worten weist die Relingstrebe wenigstens ein bewegbar gelagertes Betätigungselement auf, durch welches die Verriegelung zwischen der Relingstrebe und einem Wandelement der Schublade in einem montierten Zustand der Relingstrebe am Wandelement lösbar ist. Das Betätigungselement der in Montagelage befindlichen Relingstrebe ist für einen Benutzer zugänglich und unmittelbar betätigbar, sodass eine komfortable Demontage der Relingstrebe (beispielsweise zu Reinigungszwecken) ermöglicht wird.

Das Betätigungselement kann vom zumindest einen Verriegelungselement gesondert ausgebildet sein. Alternativ ist es möglich, dass das Betätigungselement und das zumindest eine Verriegelungselement an einem gemeinsamen Bauteil, jedoch als klar voneinander unterscheidbare Komponenten ausgebildet sind. Gemäß einem Ausführungsbeispiel sind das Betätigungselement und das Verriegelungselement miteinander bewegungsgekoppelt, sodass eine entsprechende Kraftausübung auf das Betätigungselement zu einer (zerstörungsfreien) Bewegung des Verriegelungselementes in die Lösestellung führt.

Das Betätigungselement kann an der Relingstrebe, vorzugsweise in einer Längsrichtung der Relingstrebe, verschiebbar gelagert oder um eine quer zu einer Längsrichtung der Relingstrebe verlaufende, Achse kippbar oder verbiegbar gelagert sein.

Das Betätigungselement kann an einer Stirnseite der Relingstrebe und/oder an einer Mantelfläche der Relingstrebe beweglich angeordnet sein. Beispielsweise kann das Betätigungselement mit einer Stirnseite der Relingstrebe und/oder mit einer Mantelfläche der Relingstrebe im Wesentlichen bündig abschließen, sodass eine unabsichtliche Kraftausübung auf das Betätigungselementes verhindert und ein ansprechendes optisches Erscheinungsbild gegeben ist.

Das Betätigungselement ist zur Handbetätigung ausgebildet, wobei das Betätigungselement mit einer die Haftreibung erhöhenden Riffelung versehen sein kann.

Der zumindest eine Endbereich der Relingstrebe kann zumindest zwei Verriegelungselemente aufweisen, wobei die zumindest zwei Verriegelungselemente durch Kraftausübung auf das Betätigungselement gemeinsam in die Lösestellung bewegbar sind. Durch die Anordnung von zwei oder mehreren Verriegelungselementen, welche durch Kraftausübung auf das Betätigungselement gemeinsam in eine das Wandelement freigebende Lösestellung bewegbar sind, kann im verriegelten Zustand eine besonders kippsichere Verbindung zwischen der Relingstrebe und dem Wandelement sowie eine komfortable Entriegelung der Verriegelungselemente vom Wandelement der Schublade herbeigeführt werden.

Die Relingstrebe kann unmittelbar mit einem Wandelement der Schublade verbunden sein, beispielsweise durch einen an der Relingstrebe angeordneten Zapfen, welcher in einer Bohrung des Wandelementes einführbar und so in Position gehalten wird. Alternativ ist es möglich, dass die Relingstrebe über wenigstens einen am Wandelement angeordneten oder ausgebildeten Möbelbeschlag mit dem Wandelement verbunden ist.

Weitere Einzelheiten und Vorteile der Erfindung ergeben sich aus der nachfolgenden Figurenbeschreibung. Dabei zeigt oder zeigen:
- Fig. 1: eine perspektivische Ansicht eines Möbels mit Schubladen, welche über Schubladenausziehführungen relativ zu einem Möbelkorpus verfahrbar gelagert sind,
- Fig. 2a-2c: die Montage der Relingstrebe in zeitlich aufeinanderfolgenden Schritten,
- Fig. 3a-3c: perspektivische Ansichten des hinteren Endbereiches der Schublade in teilweise aufgebrochener Darstellung, wobei die Verriegelung und die Entriegelung der Relingstrebe gezeigt ist,
- Fig. 4a, 4b: die Relingstrebe in einer Explosionsansicht sowie einen Querschnitt der mit einem Möbelbeschlag verriegelten Relingstrebe.

Fig. 1 zeigt eine perspektivische Ansicht eines Möbels 1 mit einem Möbelkorpus 2 und Schubladen 3, welche über Schubladenausziehführungen 4 relativ zum Möbelkorpus 2 verfahrbar gelagert sind. Die Schubladenausziehführungen 4 weisen eine durch Befestigungsabschnitte 6a, 6b am Möbelkorpus 2 zu befestigende Korpusschiene 5 und wenigstens eine mit der Schublade 3 zu verbindende Ladenschiene 8 auf, welche relativ zur Korpusschiene 5 verfahrbar gelagert ist. Zur Realisierung eines Vollauszuges der Schublade 3 kann eine zusätzliche Mittelschiene 7 vorgesehen sein, welche zwischen der Korpusschiene 5 und der Ladenschiene 8 verfahrbar gelagert ist. Die Schubladen 3 weisen jeweils Wandelemente 9 und 11 (vorzugsweise in Form einer Frontblende 9a und einer Rückwand 11a), einen Schubladenboden 10 und eine Schubladenseitenwand 12 auf, welche mit der Ladenschiene 8 der Schubladenausziehführung 4 verbunden oder lösbar verbindbar ist. Darüber hinaus ist wenigstens eine Relingstrebe 13 vorgesehen, welche sich zumindest über einen Teilbereich zwischen der Frontblende 9a und der Rückwand 11a erstreckt und welche mit einem vorgegebenen Abstand über der Schubladenseitenwand 12 angeordnet ist und deren Längsrichtung (L) in einem montierten Zustand im Wesentlichen parallel zur Schubladenseitenwand 12 verläuft. Zwischen der Schubladenseitenwand 12 und der Relingstrebe 13 kann zumindest eine zweite Dekorplatte 14b (Fig. 2b) angeordnet sein.

Fig. 2a-2c zeigen die Montage der Relingstrebe 13 an der Schublade 3 in zeitlichen Abfolgen. Die Schublade 3 umfasst ein erstes Wandelement 9 und ein weiteres Wandelement 3a zur Aufnahme einer ersten Dekorplatte 14a, welche - wie die zweite Dekorplatte 14b - aus Glas, Stein, Holz, Kunststoff oder Metall gebildet sein kann. Am ersten Wandelement 9 ist ein Möbelbeschlag 15 in Form eines Verbindungszapfens angeordnet oder ausgebildet, welcher mit einem ersten Endbereich der Relingstrebe 13 verbindbar ist. Im gezeigten Ausführungsbeispiel weist der erste Endbereich der Relingstrebe 13 einen Hohlraum 18 zur Aufnahme des Möbelbeschlages 15 auf. Am zweiten Endbereich der Relingstrebe 13 ist eine Aussparung 16 angeordnet, welche in einer Draufsicht im Wesentlichen rechteckförmig oder L-förmig ausgebildet ist und welche im montierten Zustand der Relingstrebe 13 zur teilweisen Aufnahme des zweiten Wandelementes 11 vorgesehen ist. Die Relingstrebe 13 ist mit einem Stützteil 17 versehen, welcher in eine, vorzugsweise horizontal verlaufende, Öffnung 19 des zweiten Wandelementes 11 einführbar ist. In der Aussparung 16 der Relingstrebe 13 ist zumindest ein bewegbar gelagertes Verriegelungselement 23a angeordnet, welches mit einer ersten Ausnehmung 20 des zweiten Wandelementes 11 verriegelbar ist. Durch ein Betätigungselement 21 ist in einem montierten Zustand der Relingstrebe 13 die Verriegelung zwischen der Relingstrebe 13 und dem zweiten Wandelement 11 lösbar. Eine gedachte Verbindungslinie 22 (Fig. 2b) ist normal zum ersten und zweiten Wandelement 9, 11 angeordnet.

Zur Montage der Relingstrebe 13 wird wie folgt vorgegangen:
- die Relingstrebe 13 wird mit einem ersten Endbereich in Verbindung mit dem ersten Wandelement 9 oder mit dem am ersten Wandelement 9 montierten Möbelbeschlag 15 gebracht (Fig. 2b), wobei die Relingstrebe 13 gegenüber der gedachten Verbindungslinie 22, welche normal zu den Wandelementen 9, 11 angeordnet ist, einen spitzen Winkel einschließt,
- der spitze Winkel wird durch Verschwenken der Relingstrebe 13 gegenüber der gedachten Verbindungslinie 22 verkleinert (Fig. 2c), bis die Relingstrebe 13 im Wesentlichen parallel zur gedachten Verbindungslinie 22 ausgerichtet ist, wobei vorzugsweise vorgesehen ist, dass der Stützteil 17 der Relingstrebe 13 in die Öffnung 19 des zweiten Wandelementes 11 eingeführt wird,
- die Relingstrebe 13 wird anschließend um eine in Längsrichtung (L) der Relingstrebe verlaufende Achse manuell verkippt, bis das zumindest eine Verriegelungselement 23a der Relingstrebe 13 mit dem zweiten Wandelement 11 verriegelt wird, wobei vorzugsweise vorgesehen ist, dass das zumindest eine Verriegelungselement 23a in eine erste Ausnehmung 20 des zweiten Wandelementes 11 eingreift.

Die Demontage der Relingstrebe 13 vom zweiten Wandelement 11 erfolgt dadurch, dass das Betätigungselement 21 durch Kraftausübung (beispielsweise durch Druckausübung auf das Betätigungselement 21 in Längsrichtung (L) der Relingstrebe 13) in eine Lösestellung bewegt wird, in welcher die Verriegelung zwischen der Relingstrebe 13 und dem Wandelement 11 oder dem am Wandelement 9 montierten Möbelbeschlag 15 gelöst wird.

Fig. 3a zeigt den hinteren Endbereich der Schublade 3 in perspektivischer und teilweise aufgebrochener Ansicht von oben. Im gezeigten Ausführungsbeispiel weist die Relingstrebe 13 zumindest zwei bewegbar gelagerte Verriegelungselemente 23a, 23b auf, wobei das erste Verriegelungselement 23a mit der ersten Ausnehmung 20 des Wandelementes 11 und das zweite Verriegelungselement 23b mit einer zweiten Ausnehmung 20a des Wandelementes 11 lösbar verriegelbar sind. Die gedachten Längsachsen der Ausnehmungen 20, 20a des Wandelementes 11 können dabei rechtwinklig zueinander verlaufen, wodurch eine besonders kippsichere Verbindung zwischen der Relingstrebe 13 und dem Wandelement 11 ermöglicht wird. Die Verriegelungselemente 23a, 23b sind durch zumindest ein Federelement 24 vorgespannt, wobei die Verriegelungselemente 23a, 23b durch Kraftausübung auf das Betätigungselement 21 entgegen der Kraft des Federelementes 24 gemeinsam in die Lösestellung bewegbar ist. Das Federelement 24 wird hier von einem federnden Kunststoffteil gebildet, welcher sich an einem stationären Anschlag 25 der Relingstrebe 13 abstützt. Als Federelement 24 können auch mechanische Federelemente wie Druckfedern, Zugfedern oder Torsionsfedern eingesetzt werden.

Die Relingstrebe 13 wird am Wandelement 11 vorpositioniert, indem die Relingstrebe 13 mit ihrem vorderen Endbereich auf den Möbelbeschlag 15 aufgeschoben und der Stützteil 17 des hinteren Endbereiches in die Öffnung 19 des Wandelementes 11 eingeschoben wird. Die vorpositionierte Stellung der Relingstrebe 13 ist in Fig. 3a dargestellt. Durch anschließendes manuelles Kippen der Relingstrebe 13 um eine in Längsrichtung (L) verlaufende Achse werden die Verriegelungselemente 23a, 23b entgegen der Kraft des Federelementes 24 bewegt, woraufhin die beiden Verriegelungselemente 23a, 23b in die Ausnehmungen 20, 20a des Wandelementes 11 eingreifen, vorzugsweise einrasten (Fig. 3b). Auf diese Weise ist die Relingstrebe 13 in Längsrichtung (L) relativ zur Schublade 3 spielfrei angeordnet und auch eine besonders kippsichere Verbindung zwischen der Relingstrebe 13 und dem Wandelement 11 hergestellt, weil die Relingstrebe 13 mit dem wenigstens einen Endbereich an drei voneinander abweichenden Positionen am Wandelement 11 befestigt ist (Stützteil 17 in Öffnung 19, erstes Verriegelungselement 23a in erster Ausnehmung 20, zweites Verriegelungselement 23b in zweiter Ausnehmung 20a des Wandelementes 11). Durch Kraftausübung auf das Betätigungselement 21 in Längsrichtung (L) kann die Verriegelung zwischen den Verriegelungselementen 23a, 23b und den Ausnehmungen 20, 20a des Wandelementes 11 wieder gelöst werden (Fig. 3c), wobei das Federelement 24 in Fig. 3c maximal komprimiert ist. Wie in den Figuren 3a-3c gezeigt, können das Federelement 24, die Verriegelungselemente 23a, 23b und das Betätigungselement 21 zusammen einstückig ausgebildet sein.

Vorzugsweise kann vorgesehen sein, dass das erste Verriegelungselement 23a und/oder das zweite Verriegelungselement 23b durch Kraftausübung auf das Betätigungselement 21 in einer Längsrichtung (L) der Relingstrebe 13) bewegbar ist oder sind.

Fig. 4a zeigt die Relingstrebe 13 in einer Explosionsdarstellung, wobei an beiden Endbereichen der Relingstrebe 13 ein bewegbar gelagertes Betätigungselement 21, 21a zum Lösen der Verriegelung zwischen dem vorderen Wandelement 9 (beispielsweise mit dem am Wandelement angeordneten Möbelbeschlag 15) und dem hinteren Wandelement 11 vorgesehen ist. Der zur Vorpositionierung der Relingstrebe 13 vorgesehene Stützteil 17 ist in Form einer Lasche an einem Lagerteil 30 ausgebildet, wobei der Stützteil 17 in die Öffnung 19 des Wandelementes 11 einführbar ist. Die gemeinsame Baueinheit, bestehend aus Federelement 24, den Verriegelungselementen 23a, 23b und dem Betätigungselement 21 ist in Montagelage relativ zum Lagerteil 30 in Längsrichtung (L) der Relingstrebe 13 verschiebbar gelagert.

Am vorderen Endbereich der Relingstrebe 13 ist ein, vorzugsweise in Längsrichtung (L) federnd ausgebildetes, Längenausgleichselement 26 angeordnet, welches dazu dient, im verriegelten Zustand der Relingstrebe 13 mit den Wandelementen 9, 11 einen zwischen dem vorderen Ende der Relingstrebe 13 und dem Wandelement 9 auftretenden Spalt abzudecken. Der Hohlraum 18 zur Aufnahme des Möbelbeschlages 15 ist in einem Aufnahmeteil 31 ausgebildet, wobei der Möbelbeschlag 15 durch bewegbar gelagerte Verriegelungselemente 23c, 23d des Aufnahmeteiles 31 lösbar verriegelbar ist. Der Kopfteil 33 (Fig. 4b) des Möbelbeschlages 15 ist nämlich mit den Verriegelungselementen 23c, 23d und durch ein mit dem zweiten Betätigungselement 21a verbundenen Verriegelungselement 23e lösbar verriegelbar. Im gezeigten Ausführungsbeispiel ist das zweite Betätigungselement 21a an einer Mantelfläche der Relingstrebe 13 (beispielsweise an der Unterseite 29 der Relingstrebe 13) angeordnet, wobei das zweite Betätigungselement 21a um eine in Montagelage horizontal verlaufende Achse 27 kippbar oder verbiegbar gelagert ist. Mit dem Betätigungselement 21a sind Schrägflächen 28a, 28b verbunden, welche bei einer Bewegung des zweiten Betätigungselementes 21a um die Achse 27 die Verriegelungselemente 23c, 23d des Aufnahmeteiles 31 elastisch aufweiten, wodurch der Möbelbeschlag 15 (und damit das Wandelement 9) von den Verriegelungselementen 23c, 23d, 23e freigegeben wird.

Fig. 4b zeigt einen Querschnitt des vorderen Wandelementes 9, wobei die Relingstrebe 13 mit dem am Wandelement 9 angeordneten Möbelbeschlag 15 verriegelt ist. Der Möbelbeschlag 15 kann einen Dübel 32 zur Befestigung am Wandelement 9 und einen davon beabstandeten Kopfteil 33 aufweisen, welcher mit den Verriegelungselementen 23c, 23d des Aufnahmeteiles 31 und dem Verriegelungselement 23e des zweiten Betätigungselementes 21a verriegelt ist. Das zweite Betätigungselement 21a ist an der Unterseite 29 der Relingstrebe 13 angeordnet und schließt mit der Unterseite 29 der Relingstrebe 13 im Wesentlichen bündig ab. Das zweite Betätigungselement 21a kann, wie in der Figur 4b gezeigt, mit einer Riffelung oder mit einer Werkzeugaufnahme versehen sein. Das zweite Betätigungselement 21a ist durch Druckausübung in einer quer zur Längsrichtung (L) verlaufenden Richtung um die Achse 27 verbiegbar oder verkippbar, sodass die Verriegelungselemente 23c, 23d durch die Schrägflächen 28a, 28b aufweitbar sind und dadurch der Kopfteil 33 des Möbelbeschlages 15 lösbar ist. Jene Bereiche des Kopfteiles 33 und/oder des Verriegelungselementes 23e, welche in einem verriegelten Zustand miteinander in Kontakt treten, können eine Schrägfläche aufweisen, wodurch der Kopfteil 33 durch eine Bewegung des zweiten Betätigungselementes 21a um die Achse 27 aus dem vorderen Hohlraum 18 der Relingstrebe 13 aktiv ausstoßbar und dadurch die Demontage der Relingstrebe 13 rasch und komfortabel erfolgt.

Ein besonderer Vorteil der Relingstrebe 13 liegt darin, dass diese zusammen mit der Verriegelungsvorrichtung eine vorkonfektionierte Baueinheit bildet und dass an der Schublade 3, an welcher die Relingstrebe 13 montiert werden soll, zum Zwecke der Verriegelung keine zusätzlichen Funktionselemente (mit Ausnahme der Öffnung 19 und den Ausnehmungen 20, 20a des Wandelementes 11) vorgesehen werden müssen. Falls zweckmäßig, so kann die Relingstrebe 13 auch längenverstellbar ausgebildet sein, was beispielsweise durch zumindest zwei zueinander in Längsrichtung (L) teleskopisch verfahrbare Teilstreben der Relingstrebe 13 möglich ist.

## Patentansprüche

1. Relingstrebe (13) für eine Schublade (3), wobei die Relingstrebe (13) wenigstens einen Endbereich zur Verbindung mit einem Wandelement (9, 11) der Schublade (3) aufweist, wobei die Relingstrebe (13) am wenigstens einen Endbereich eine Verriegelungsvorrichtung mit wenigstens einem Verriegelungselement (23a, 23b, 23c, 23d) aufweist, welches zur Verriegelung der Relingstrebe (13) in Eingriff mit dem Wandelement (9, 11) bringbar ist, wobei die Relingstrebe (13) zusätzlich zum wenigstens einen Verriegelungselement (23a, 23b, 23c, 23d) wenigstens ein bewegbar gelagertes Betätigungselement (21, 21a) aufweist, wobei das wenigstens eine Verriegelungselement (23a, 23b, 23c, 23d) durch Kraftausübung auf das Betätigungselement (21, 21a) in eine Lösestellung bewegbar ist, in welcher in einem mit dem Wandelement (9, 11) verriegelten Zustand der Relingstrebe (13) die Verriegelung zwischen der Relingstrebe (13) und dem Wandelement (7, 11) lösbar ist, wobei das wenigstens eine Betätigungselement (21, 21a) in einem mit dem Wandelement (9, 11) verriegelten Zustand der Relingstrebe (13) für einen Benutzer zur Handbetätigung zugänglich und unmittelbar betätigbar ist, sodass die Verriegelung zwischen der Relingstrebe (13) und dem Wandelement (7, 11) durch die Handbetätigung des Betätigungselementes (21, 21a) lösbar ist, wobei
- das wenigstens eine Betätigungselement (21, 21a) an der Relingstrebe (13), vorzugsweise in einer Längsrichtung (L) der Relingstrebe (13), verschiebbar gelagert ist, wobei das wenigstens eine Verriegelungselement (23a, 23b, 23c, 23d) durch wenigstens ein Federelement (24) vorgespannt ist, wobei das Verriegelungselement (23a, 23b, 23c, 23d) durch Kraftausübung auf das Betätigungselement (21, 21a) entgegen der Kraft des Federelementes (24) in die Lösestellung bewegbar ist,
oder wobei
- das wenigstens eine Betätigungselement (21, 21a) um eine quer zu einer Längsrichtung (L) der Relingstrebe (13) verlaufende Achse (27) kippbar oder verbiegbar gelagert ist.

2. Relingstrebe nach Anspruch 1, **dadurch gekennzeichnet, dass** der wenigstens eine Endbereich der Relingstrebe (13) zumindest zwei Verriegelungselemente (23a, 23b, 23c, 23d) aufweist, wobei die zumindest zwei Verriegelungselemente (23a, 23b, 23c, 23d) durch Kraftausübung auf das Betätigungselement (21, 21a) gemeinsam in die Lösestellung bewegbar sind, wobei vorzugsweise vorgesehen ist, dass ein erstes Verriegelungselement (23a, 23b, 23c, 23d) und/oder zumindest ein zweites Verriegelungselement (23a, 23b, 23c, 23d) durch Kraftausübung auf das Betätigungselement (21, 21a) in einer Längsrichtung (L) der Relingstrebe (13) bewegbar ist oder sind.

3. Relingstrebe nach Anspruch 2, **dadurch gekennzeichnet, dass** die zumindest zwei Verriegelungselemente (23a, 23b, 23c, 23d) in einer Längsrichtung (L) der Relingstrebe (13) voneinander beabstandet sind.

4. Relingstrebe nach einem der Ansprüche 1 bis 3, **dadurch gekennzeichnet, dass** das wenigstens eine Betätigungselement (21, 21a) um eine quer zu einer Längsrichtung (L) der Relingstrebe (13) verlaufende Achse (27) kippbar oder verbiegbar gelagert ist und dass das wenigstens eine Verriegelungselement (23a, 23b, 23c, 23d) durch wenigstens ein Federelement (24) vorgespannt ist, wobei das Verriegelungselement (23a, 23b, 23c, 23d) durch Kraftausübung auf das Betätigungselement (21, 21a) entgegen der Kraft des Federelementes (24) in die Lösestellung bewegbar ist.

5. Relingstrebe nach einem der Ansprüche 1 bis 4, **dadurch gekennzeichnet, dass** das wenigstens eine Federelement (24) zusammen mit dem wenigstens einen Verriegelungselement (23a, 23b, 23c, 23d) einstückig ausgebildet ist.

6. Relingstrebe nach einem der Ansprüche 1 bis 5, **dadurch gekennzeichnet, dass** das wenigstens eine Federelement (24), das wenigstens eine Verriegelungselement (23a, 23b, 23c, 23d) und das wenigstens eine Betätigungselement (21, 21a) zusammen einstückig ausgebildet sind.

7. Relingstrebe nach einem der Ansprüche 1 bis 6, **dadurch gekennzeichnet, dass** der wenigstens eine Endbereich der Relingstrebe (13) einen Stützteil (17) aufweist, welcher zur Vorpositionierung der Relingstrebe (13) am Wandelement (9, 11) in eine korrespondierende Öffnung (19) des Wandelementes (9, 11) oder des am Wandelement (9, 11) montierten Möbelbeschlag (15) einführbar ist.

8. Relingstrebe nach Anspruch 7, **dadurch gekennzeichnet, dass** die Relingstrebe (13) ausgehend von einer Stellung, in welcher der Stützteil (17) in die korrespondierende Öffnung (19) eingeführt ist, um eine in Längsrichtung (L) der Relingstrebe (13) verlaufende Achse manuell kippbar ist, wodurch das zumindest eine Verriegelungselement (23a, 23b, 23c, 23d) mit dem Wandelement (9, 11) oder mit dem am Wandelement (9, 11) montierten Möbelbeschlag (15) verriegelbar ist.

9. Relingstrebe nach einem der Ansprüche 1 bis 8, **dadurch gekennzeichnet, dass** die Relingstrebe (13) einen zweiten Endbereich mit einem zweiten bewegbar gelagerten Betätigungselement (21, 21a) zum Lösen der Verriegelung zwischen der Relingstrebe (13) und dem Wandelement (9, 11) oder einem am Wandelement (9, 11) angeordneten oder ausgebildeten Möbelbeschlag (15) aufweist.

10. Anordnung mit wenigstens einer Relingstrebe (13) nach einem der Ansprüche 1 bis 9 und wenigstens einem Wandelement (9, 11), insbesondere einer Frontblende (9a) oder einer Rückwand (H1a), einer Schublade (3), wobei der Endbereich der Relingstrebe (13) durch die Verriegelungsvorrichtung mit dem Wandelement (9, 11) lösbar verbindbar ist.

11. Anordnung nach Anspruch 10, **dadurch gekennzeichnet, dass** die Anordnung eine Schubladenseitenwand (12) aufweist und dass die Relingstrebe (13), vorzugsweise mit einem vorgegebenen Abstand, über der Schubladenseitenwand (12) angeordnet ist.

12. Schublade (3) mit wenigstens einer Relingstrebe (13) nach einem der Ansprüche 1 bis 9 oder mit einer Anordnung nach Anspruch 10 oder 11.

13. Verfahren zur Montage einer Relingstrebe (13) nach einem der Ansprüche 1 bis 9 an einer Schublade (3), welche zumindest zwei im Wesentlichen parallel zueinander angeordnete Wandelemente (9, 11), insbesondere eine Frontblende (9a) und eine Rückwand (11a), aufweist, **gekennzeichnet durch** folgende Schritte:
- die Relingstrebe (13) wird mit einem ersten Endbereich in Verbindung mit einem ersten Wandelement (9) oder mit einem am ersten Wandelement (9) montierten Möbelbeschlag (15) gebracht, wobei die Relingstrebe (13) gegenüber einer gedachten Verbindungslinie (22), welche normal zu den Wandelementen (9, 11) angeordnet ist, einen spitzen Winkel einschließt,
- der spitze Winkel wird durch Verschwenken der Relingstrebe (13) gegenüber der gedachten Verbindungslinie (22) verkleinert, bis die Relingstrebe (13) im Wesentlichen parallel zur gedachten Verbindungslinie (22) ausgerichtet ist, wobei vorzugsweise vorgesehen ist, dass ein Stützteil (17) der Relingstrebe (13) in eine Öffnung (19) des zweiten Wandelementes (11) eingeführt wird,
- die Relingstrebe (13) wird anschließend um eine in Längsrichtung (L) der Relingstrebe (13) verlaufende Achse verkippt, bis das zumindest eine Verriegelungselement (23a, 23b, 23c, 23d) der Relingstrebe (13) mit dem zweiten Wandelement (11) verriegelt wird, wobei vorzugsweise vorgesehen ist, dass das zumindest eine Verriegelungselement (23a, 23b, 23c, 23d) in eine Ausnehmung (20) des zweiten Wandelementes (11) eingreift.

14. Verfahren nach Anspruch 13, **dadurch gekennzeichnet, dass** das Betätigungselement (21, 21a) durch Kraftausübung in eine Lösestellung bewegt wird, in welcher die Verriegelung zwischen der Relingstrebe (13) und dem Wandelement (9, 11) oder dem am Wandelement (9, 11) angeordneten oder ausgebildeten Möbelbeschlag (15) gelöst wird.

## Claims

1. A railing strut (13) for a drawer (3), the railing strut (13) having at least one end region configured to be connected to a wall element (9, 11) of the drawer (3), wherein the railing strut (13), on the at least one end region, includes a locking device having at least one locking element (23a, 23b, 23c, 23d) configured to be engaged with the wall element (9, 11) for locking the railing strut (13), wherein the railing strut (13) includes, in addition to the at least one locking element (23a, 23b, 23c, 23d), at least one movably mounted actuating element (21, 21a), wherein the at least one locking element (23a, 23b, 23c, 23d) is movable, by applying a force to the actuating element (21, 21a), into a release position in which the locking between the railing strut (13) and the wall element (7, 11) is releasable when the railing strut (13) is in a locked condition with the wall element (7, 11), wherein the at least one actuating element (21, 21a), in a condition in which the railing strut (13) is locked to the wall element (7, 11), is accessible for manual actuation for an operator and can be directly actuated, so that the locking between the railing strut (13) and the wall element (7, 11) is releasable by the manual actuation of the actuating element (21, 21a), wherein
- the at least one actuating element (21, 21a) is displaceably mounted on the railing strut (13), preferably in a longitudinal direction (L) of the railing strut (13), wherein the at least one locking element (23a, 23b, 23c, 23d) is pre-stressed by at least one spring element (24), wherein the locking element (23a, 23b, 23c, 23d) is movable into the release position by applying a force to the actuating element (21, 21a) against the force of the spring element (24),
or wherein
- the at least one actuating element (21, 21a) is tiltably or bendably mounted about an axis (27) extending transversely to the longitudinal direction (L) of the railing strut (13).

2. The railing strut according to claim 1, **characterized in that** the at least one end region of the railing strut (13) includes at least two locking elements (23a, 23b, 23c, 23d), wherein the at least two locking elements (23a, 23b, 23c, 23d) are configured to be jointly moved into the release position by applying a force to the actuating element (21, 21a), wherein it is preferably provided that a first locking element (23a, 23b, 23c, 23d) and/or at least one second locking element (23a, 23b, 23c, 23d) is or are movable in a longitudinal direction (L) of the railing strut (13) by applying a force to the actuating element (21, 21a).

3. The railing strut according to claim 2, **characterized in that** the at least two locking elements (23a, 23b, 23c, 23d) are spaced apart from each other in a longitudinal direction (L) of the railing strut (13).

4. The railing strut according to one of the claims 1 to 3, **characterized in that** the at least one actuating element (21, 21a) is tiltably or bendably mounted about an axis (27) extending transversely to the longitudinal direction (L) of the railing strut (13), and the at least one locking element (23a, 23b, 23c, 23d) is pre-stressed by at least one spring element (24), wherein the locking element (23a, 23b, 23c, 23d) is movable into the release position by applying a force to the actuating element (21, 21a) against the force of the spring element (24).

5. The railing strut according to claim one of the claims 1 to 4, **characterized in that** the at least one spring element (24) and the at least one locking element (23a, 23b, 23c, 23d) are formed together so as to have a one-piece configuration.

6. The railing strut according to one of the claims 1 to 5, **characterized in that** the at least one spring element (24), the at least one locking element (23a, 23b, 23c, 23d), and the at least one actuating element (21, 21a) are formed together so as to have a one-piece configuration.

7. The railing strut according to one of the claims 1 to 6, **characterized in that** the at least one end region of the railing strut (13) includes a supporting portion (17) which, for pre-positioning the railing strut (13) on the wall element (9, 11), is configured to be introduced into a corresponding opening (19) of the wall element (9, 11) or into a corresponding opening (19) of the furniture fitting (15) fixed to the wall element (9, 11).

8. The railing strut according to claim 7, **characterized in that** the railing strut (13) is configured to be manually tilted about an axis extending in the longitudinal direction (L) of the railing strut (13) from a position in which the supporting portion (17) is introduced into the corresponding opening (19), whereby the at least one locking element (23a, 23b, 23c, 23d) is lockable to the wall element (9, 11) or to the furniture fitting (15) fixed to the wall element (9, 11).

9. The railing strut according to one of the claims 1 to 8, **characterized in that** the railing strut (13) has a second end region having a second movably-mounted actuating element (21, 21a) for releasing the locking between the railing strut (13) and the wall element (9, 11) or between the railing strut (13) and a furniture fitting (15) arranged or formed on the wall element (9, 11).

10. An arrangement comprising at least one railing strut (13) according to one of the claims 1 to 9 and at least one wall element (9, 11), in particular a front panel (9a) or a rear wall (11a), of a drawer (3), wherein the end region of the railing strut (13) is configured to be releasably connected to the wall element (9, 11) by the locking device.

11. The arrangement according to claim 10, **characterized in that** the arrangement comprises a drawer sidewall (12), and that the railing strut (13) is arranged, preferably with a predefined distance, above the drawer sidewall (12).

12. A drawer (3) comprising at least one railing strut (13) according to one of the claims 1 to 9, or comprising an arrangement according to claim 10 or 11.

13. A method for mounting a railing strut (13) according to one of the claims 1 to 9 to a drawer (3), the drawer (3) having at least two wall elements (9, 11) arranged substantially parallel to each other, in particular a front panel (9a) and a rear wall (11a), **characterized by** the following steps:
- connecting a first end region of the railing strut (13) to the first wall element (9) or to a furniture fitting (15) mounted to the first wall element (9), wherein the railing strut (13) encloses an acute angle relative to a notional connecting line (22) extending perpendicular to the wall elements (9, 11),
- decreasing the acute angle relative to the notional connecting line (22) by pivoting the railing strut (13), until the railing strut (13) is aligned substantially parallel to the notional connecting line (22), wherein it is preferably provided that a supporting portion (17) of the railing strut (13) is introduced into an opening (19) of the second wall element (11),
- subsequently, tilting the railing strut (13) about an axis extending in the longitudinal direction (L) of the railing strut (13), until the at least one locking element (23a, 23b, 23c, 23d) of the railing strut (13) is locked with the second wall element (11), wherein it is preferably provided that the at least one locking element (23a, 23b, 23c, 23d) engages into a recess (20) of the second wall element (11).

14. The method according to claim 13, **characterized in that** the actuating element (21, 21a) is moved, by applying a force, into a release position in which the locking between the railing strut (13) and the wall element (9, 11) or the furniture fitting (15) arranged or formed on the wall element (9, 11) is released.

## Revendications

1. Lisse de rambarde (13) pour un tiroir (3), dans laquelle la lisse de rambarde (13) présente au moins une zone d'extrémité à relier à un élément de paroi (9, 11) du tiroir (3), dans laquelle la lisse de rambarde (13) présente sur au moins une zone d'extrémité un dispositif de verrouillage avec au moins un élément de verrouillage (23a, 23b, 23c, 23d), lequel pour le verrouillage de la lisse de rambarde (13) peut être amené en prise avec l'élément de paroi (9, 11), dans laquelle la lisse de rambarde (13) présente en plus de l'au moins un élément de verrouillage (23a, 23b, 23c, 23d) au moins un élément d'actionnement (21, 21a) logé mobile, dans laquelle le au moins un élément de verrouillage (23a, 23b, 23c, 23d) peut être déplacé par exercice d'une force sur l'élément d'actionnement (21, 21a) dans une position de libération, dans laquelle dans un état verrouillé de la lisse de rambarde (13) avec l'élément de paroi (9, 11) le verrouillage entre la lisse de rambarde (13) et l'élément de paroi (7, 11) peut être libéré, dans laquelle le au moins un élément d'actionnement (21, 21a) dans un état verrouillé de la lisse de rambarde (13) avec l'élément de paroi (9, 11) est accessible pour un utilisateur pour l'actionnement manuel et peut être actionné directement, de sorte que le verrouillage entre la lisse de rambarde (13) et l'élément de paroi (7, 11) peut être libéré par l'actionnement manuel de l'élément d'actionnement (21, 21a),
dans laquelle
- le au moins un élément d'actionnement (21, 21a) est logé de manière à pouvoir coulisser sur la lisse de rambarde (13), de préférence dans une direction longitudinale (L) de la lisse de rambarde (13), dans laquelle le au moins un élément de verrouillage (23a, 23b, 23c, 23d) est précontraint par au moins un élément ressort (24), dans laquelle l'élément de verrouillage (23a, 23b, 23c, 23d) par exercice d'une force sur l'élément d'actionnement (21, 21a) peut être déplacé à l'encontre de la force de l'élément ressort (24) dans la position de libération, ou dans laquelle
- le au moins un élément d'actionnement (21, 21a) est logé de manière à pouvoir basculer ou à pouvoir se plier autour d'un axe (27) s'étendant transversalement par rapport à une direction longitudinale (L) de la lisse de rambarde (13) .

2. Lisse de rambarde selon la revendication 1, **caractérisée en ce que** la au moins une zone d'extrémité de la lisse de rambarde (13) présente au moins deux éléments de verrouillage (23a, 23b, 23c, 23d), dans laquelle les au moins deux éléments de verrouillage (23a, 23b, 23c, 23d) par exercice d'une force sur l'élément d'actionnement (21, 21a) peuvent être déplacés ensemble dans la position de libération, dans laquelle il est prévu de préférence qu'un premier élément de verrouillage (23a, 23b, 23c, 23d) et/ou au moins un deuxième élément de verrouillage (23a, 23b, 23c, 23d) par exercice d'une force sur l'élément d'actionnement (21, 21a) puisse ou puissent être déplacé(s) dans une direction longitudinale (L) de la lisse de rambarde (13).

3. Lisse de rambarde selon la revendication 2, **caractérisée en ce que** les au moins deux éléments de verrouillage (23a, 23b, 23c, 23d) sont espacés l'un de l'autre dans une direction longitudinale (L) de la lisse de rambarde (13).

4. Lisse de rambarde selon l'une quelconque des revendications 1 à 3, **caractérisée en ce que** le au moins un élément d'actionnement (21, 21a) est logé de manière à pouvoir basculer ou à pouvoir se plier autour d'un axe (27) s'étendant transversalement par rapport à une direction longitudinale (L) de la lisse de rambarde (13) et que le au moins un élément de verrouillage (23a, 23b, 23c, 23d) est précontraint par au moins un élément ressort (24), dans laquelle l'élément de verrouillage (23a, 23b, 23c, 23d) peut être déplacé dans la position de libération par exercice d'une force sur l'élément d'actionnement (21, 21a) à l'encontre de la force de l'élément ressort (24).

5. Lisse de rambarde selon l'une quelconque des revendications 1 à 4, **caractérisée en ce que** le au moins un élément ressort (24) est réalisé d'une seule pièce conjointement avec le au moins un élément de verrouillage (23a, 23b, 23c, 23d).

6. Lisse de rambarde selon l'une quelconque des revendications 1 à 5, **caractérisée en ce que** le au moins un élément ressort (24), le au moins un élément de verrouillage (23a, 23b, 23c, 23d) et le au moins un élément d'actionnement (21, 21a) sont réalisés conjointement d'une seule pièce.

7. Lisse de rambarde selon l'une quelconque des revendications 1 à 6, **caractérisée en ce que** la au moins une zone d'extrémité de la lisse de rambarde (13) présente une partie de support (17), laquelle pour le pré-positionnement de la lisse de rambarde (13) sur l'élément de paroi (9, 11) peut être introduite dans une ouverture (19) correspondante de l'élément de paroi (9, 11) ou de la ferrure de meuble (15) montée sur l'élément de paroi (9, 11).

8. Lisse de rambarde selon la revendication 7, **caractérisée en ce que** la lisse de rambarde (13) est introduite à partir d'une position, dans laquelle la partie de support (17) est introduite dans l'ouverture (19) correspondante, peut basculer manuellement autour d'un axe s'étendant dans la direction longitudinale (L) de la lisse de rambarde (13), ce qui a pour effet que le au moins un élément de verrouillage (23a, 23b, 23c, 23d) peut être verrouillé avec l'élément de paroi (9, 11) ou avec la ferrure de meuble (15) montée sur l'élément de paroi (9, 11).

9. Lisse de rambarde selon l'une quelconque des revendications 1 à 8, **caractérisée en ce que** la lisse de rambarde (13) présente une deuxième zone d'extrémité avec un deuxième élément d'actionnement (21, 21a) logé mobile pour libérer le verrouillage entre la lisse de rambarde (13) et l'élément de paroi (9, 11) ou une ferrure de meuble (15) disposée ou réalisée sur l'élément de paroi (9, 11).

10. Ensemble avec au moins une lisse de rambarde (13) selon l'une quelconque des revendications 1 à 9 et au moins un élément de paroi (9, 11), en particulier un panneau de façade (9a) ou une paroi arrière (11a), d'un tiroir (3), dans lequel la zone d'extrémité de la lisse de rambarde (13) peut être reliée de manière libérable à l'élément de paroi (9, 11) par le dispositif de verrouillage.

11. Ensemble selon la revendication 10, **caractérisé en ce que** l'ensemble présente une paroi latérale de tiroir (12) et que la lisse de rambarde (13) est disposée au-dessus de la paroi latérale de tiroir (12), de préférence avec un espace prédéfini.

12. Tiroir (3) avec au moins une lisse de rambarde (13) selon l'une quelconque des revendications 1 à 9 ou avec un ensemble selon la revendication 10 ou 11.

13. Procédé pour le montage d'une lisse de rambarde (13) selon l'une quelconque des revendications 1 à 9 sur un tiroir (3), laquelle présente au moins deux éléments de paroi (9, 11) disposés sensiblement parallèlement l'un à l'autre, en particulier un panneau de façade (9a) et une paroi arrière (11 a), **caractérisé par** les étapes suivantes:
- la lisse de rambarde (13) est amenée avec une première zone d'extrémité en liaison avec un premier élément de paroi (9) ou avec une ferrure de meuble (15) montée sur le premier élément de paroi (9), dans lequel la lisse de rambarde (13) forme un angle aigu par rapport à une ligne de liaison imaginaire (22), laquelle est disposée perpendiculairement aux éléments de paroi (9, 11),
- l'angle aigu est diminué par pivotement de la lisse de rambarde (13) par rapport à la ligne de liaison imaginaire (22), jusqu'à ce que la lisse de rambarde (13) soit orientée sensiblement parallèlement à la ligne de liaison imaginaire (22), dans lequel il est prévu de préférence qu'une partie de support (17) de la lisse de rambarde (13) soit introduite dans une ouverture (19) du deuxième élément de paroi (11),
- la lisse de rambarde (13) est ensuite basculée autour d'un axe s'étendant dans la direction longitudinale (L) de la lisse de rambarde (13), jusqu'à ce que le au moins un élément de verrouillage (23a, 23b, 23c, 23d) de la lisse de rambarde (13) soit verrouillé avec le deuxième élément de paroi (11), dans lequel il est prévu de préférence que le au moins un élément de verrouillage (23a, 23b, 23c, 23d) s'insère dans un évidement (20) du deuxième élément de paroi (11).

14. Procédé selon la revendication 13, **caractérisé en ce que** l'élément d'actionnement (21, 21a) est déplacé par exercice d'une force dans une position de libération, dans laquelle le verrouillage entre la lisse de rambarde (13) et l'élément de paroi (9, 11) ou la ferrure de meuble (15) disposée ou réalisée sur l'élément de paroi (9, 11) est libéré.
